# EUROPÄISCHE PATENTSCHRIFT

(11) **EP 0 665 121 B1**
(45) Veröffentlichungstag und Bekanntmachung des Hinweises auf die Patenterteilung: **06.05.1998**
(21) Anmeldenummer: 95810039.8
(22) Anmeldetag: 23.01.1995
(51) Int. Cl.: B42C 11/04, B42C 19/06

(54) **Verfahren zur Herstellung von Büchern oder Broschüren**
Method of fabricating books or brochures
Méthode pour la fabrication de livres ou brochures

(30) Priorität: 31.01.1994 CH 273/94
(43) Veröffentlichungstag der Anmeldung: 02.08.1995
(73) Patentinhaber: GRAPHA-HOLDING AG, 6052 Hergiswil (CH)
(72) Erfinder: Bär, Hansrudolf, CH-3252 Worben (CH); Bötschi, Heinz, CH-8576 Mauren (CH)

(56) Entgegenhaltungen:
- US-A- 5 108 244

## Beschreibung

Die Erfindung betrifft ein Verfahren zur Herstellung von Büchern oder Broschüren, mit einem aus zusammengetragenen Druckbogen fadengehefteten Buchblock, der durch jeweils einen an der Vorder- und Rückseite in Falznähe eines Druckbogens angeklebten Vorsatzbogen mit einer Buchdecke verbunden ist.

Durch sog. Fadenheften hergestellte Bücher oder Broschüren weisen zwischen dem gehefteten Buchblock und der Buchdecke jeweils einen letztere zumindest in Falznähe klebend verbindenden Vorsatzbogen aus einem einmal gefalzten Papierbogen auf.

Bei der Herstellung solcher Bücher werden jeweils der erste und letzte der für einen Buchlock bestimmten Druckbogen vor dem Zusammentragen aller übrigen für einen Buchblock bestimmten Druckbogen an der hierzu vorgesehenen Seite mit einem aufklebbaren Vorsatzbogen versehen. Dieser separate Vorgang wird mit einem sog. Vorsatzzulegegerät bzw. Vorsatzklebegerät durchgeführt.
Dieser Verarbeitungsschritt ist mit einem zusätzlichen Zeitaufwand verbunden und wirkt sich insbesondere dann auf die Herstellung nachteilig aus, wenn wegen verspäteter Bereitstellung der mit einem Vorsatz versehenen Druckbogen an der Zusammentragmaschine Verzögerungen in der Weiterverarbeitung entstehen oder letztere wegen Nichtverfügbarkeit der für den Vorsatzbogen bestimmten Druckbogen verhindert wird.

Alternativ können bekanntlich die Vorsatzbogen nach dem Fadenheften auf einer sog. Klebebindelinie bzw. Ableimstrasse mittels Vorsatzzulegeaggregat auf beiden Seiten eines Buchblockes befestigt werden. Hierbei tritt aber der Umstand ein, dass der pilzförmige Buchblockrücken ein genaues Befestigen der Vorsatzbogen erschwert und sich zeigende Ungenauigkeiten nachher auf die Qualität der Verbindung zwischen Buchblock und Buchdecke negativ auswirken.

Die US - A - 5'108'244 verweist in der Einleitung auf ein älteres Klebebindeverfahren, bei dem die Vorsatzbogen an der ersten und letzten Station einer Zusammentrageinrichtung zugeführt und die Falze der zusammengetragenen Druckbogen abgefräst werden.

Aufgabe der Erfindung ist es somit, ein Verfahren zur Herstellung von fadengehefteten Büchern und Broschüren nach der eingangs erwähnten Art zu schaffen, durch welches auf einfache Weise die oben beschriebenen Nachteile behoben werden können.

Erfindungsgemäss wird diese Aufgabe dadurch gelöst, dass die Vorsatzbogen den Beginn und den Abschluss des Zusammentragvorgangs der für einen Buchblock bestimmten Druckbogen bilden und mit den Druckbogen wieder vereinzelt und dem vorgesehenen Fadenheftprozess zugeführt werden, oder dass die Vorsatzbogen nach der Vereinzelung der zu einem Buchblock zusammengetragenen Druckbogen vor dem Fadenheftprozess in den Verarbeitungsvorgang eingeführt werden.
Diese Massnahmen stellen gegenüber den als bekannt beschriebenen Vorgehensweisen eine grundlegende Verfahrensabweichung dar, durch welche eine kontinuierliche Verarbeitung der Bestandteile für Bücher und Broschüren bzw. eine rationellere, auf Qualitätseinbussen weniger anfällige Produktion erzielt werden kann. Der Vollständigkeit halber sei darauf hingewiesen, dass der Falz der Vorsatzbogen auf der Seite der zu heftenden Falzkante der Druckbogen zu liegen kommt.

Alternativ können die einem Buchblock zugeordneten, gefalzten Vorsatzbogen jeweils nach der Vereinzelung der zu einem Buchblock zusammengetragenen Druckbogen vor dem Fadenheftprozess in den Verarbeitungsvorgang eingeführt werden, ohne dass dabei die Kontinuität des Herstellverfahrens oder die Qualität der Bücher oder Broschüren leidet.

An den Vorsatzbogen oder dem ersten und/oder letzten Druckbogen eines Buchblockes wird vor ihrer Einführung in den Fadenheftprozess, bei dem die Druckbogen mittels Faden zusammengeheftet werden, entlang ihres dem Buchblockrücken zugewendeten Falzes ein Klebstoff (streifenförmig) aufgetragen, wobei sie zu diesem Zweck entsprechend dem gewählten Vorgehen vor dem Bereich des Heftprozesses eine Klebstoffstation passieren. Selbstverständlich erfolgt der Klebstoffauftrag jeweils auf der den Druckbogen bzw. den Vorsatzbogen zugewendeten Seite eines Vorsatzbogens bzw. des ersten und letzten Druckbogens eines Buchblockes.

Vorteilhaft wird der Heftvorgang, d.h. das Vorstechen und das Nähen, beim An- bzw. Aufkleben des Vorsatzbogens an einem betroffenen Druckbogen fachgemäss unterstellt.

Der Klebevorgang kann jedoch während oder vor resp. nach dem Vorstechen des ersten oder letzten Druckbogens eines Buchblockes erfolgen, um die Verarbeitungszeit rationell zu gestalten.

Zweckmässig und im Sinne einer Qualitätssicherung wird der Vorsatzbogen bzw. der vom Klebevorgang betroffene Druckbogen im Klebebereich an den zu verbindenden anderen Bogen angepresst.

Eine Anlage zur Herstellung von Büchern oder Broschüren, mit einem aus zusammengetragenen Druckbogen fadengehefteten Buchblock, der durch jeweils einen an der Vorder- und Rückseite in Falznähe eines Druckbogens angeklebten Vorsatzbogen mit einer Buchdecke verbunden ist, besteht aus einer Zusammentrageinrichtung, mit mehreren entlang einer Sammelstrecke angeordneten Anlegern für die Druckbogen und einer Vereinzelungseinrichtung für Druckbogen die zwischen der Zusammentrageinrichtung und einer nachfolgenden Fadenhefteinrichtung oder -maschine taktweise zugeschaltet ist, und zeichnet sich dadurch aus, dass den Anlegern der Zusammentrageinrichtung an der Sammelstrecke jeweils ein Anleger für einen Vorsatzbogen vor- und nachgeschaltet, oder dass jeweils ein Anleger für einen Vorsatzbogen der Vereinzelungseinrichtung nachgeschaltet ist.

Anhand der einzigen Figur sind das erfindungsgemässe Verfahren und eine sich zur Durchführung auszeichnende Anlage als Ausführungsbeispiel dargestellt und anschliessend beschrieben.

Mit 1 ist eine Zusammentrageinrichtung bezeichnet, die oberhalb eines Zusammentragkanals bzw. einer Sammelstrecke 2 und entlang dieser Anleger 3,4 für Vorsatzbogen 8,9 und 5 bis 7 für Druckbogen 10 bis 12 aufweist. Alle zusammengetragenen Teile 8 bis 12 bilden einen Buchblock 13, wobei die Vorsatzbogen 8 und 9 als erster und letzter Teil hierzu bestimmt sind. Die Zusammentragrichtung ist durch einen Pfeil angegeben.
Im Anschluss an das Zusammentragen werden die Teile 8 bis 12 eines lose zusammengestellten Buchblockes 13 in einer Vereinzelungseinrichtung 14 in einem ersten Schritt für das Fadenheften vorbereitet, d.h. die Vorsatzbogen 8,9 und die Druckbogen 10 bis 12 werden nach der Vereinzelungseinrichtung 14 einer Fördervorrichtung 15 übergeben, an welcher sie auf dem weiteren Förderweg an der hinunterhängenden offenen Kante in zwei Teile voneinander gespreizt und anschliessend auf einem Hilfssattel 16 der Fadenheftmaschine 26 rittlings aufgelegt werden.
Anschliessend werden die Teile 8 bis 12 an dem rückwärtigen Falzende von einem Mitnehmer 17 einer Fördervorrichtung 20 erfasst und über einen Hilfssattel 16 an Kontrolleinrichtungen 18 vorbei in die Nähe des Heftsattels 19 transportiert. Am Förderende der Fördervorrichtung 20 resp. des Hilfssattels 16 werden die Teile 8 bis 12 von einem endlos umlaufenden Band 21 auf den Heftsattel 19 versetzt, welcher einen Endanschlag 22 zur Positionierung der ankommenden Teile 8 bis 12 aufweist und der die aufliegenden Teile durch ein Hochschwenken in den Heftbereich hebt, der u.a. durch eine Nähnadel 23 bezeichnet ist.
Der Heftsattel 19 ist mit dem bekannten Mechanismus für den Nähvorgang eines Druckbogens ausgestattet, sodass es zum genauen Positionieren und Festhalten bzw. beim Festkleben der Vorsatzbogen 8,9 an den Druckbogen einer taktweise antreibbaren Abstütz- und/oder Rückhaltevorrichtung für die Vorsatzbogen bedarf.

Die vom Klebevorgang jeweils betroffenen Vorsatz- und/oder Druckbogen werden auf dem dem Heftsattel 19 vorgeschalteten Hilfssattel 16, auf dem die Teile 8 bis 12 nach dem Zusammentragen einzeln zum Heften versetzt werden, einseitig in Falznähe durch eine Klebstoffauftragvorrichtung 25 mit Klebstoff versehen.

## Patentansprüche

1. Verfahren zur Herstellung von Büchern oder Broschüren, mit einem aus zusammengetragenen Druckbogen fadengehefteten Buchblock, der durch jeweils einen an der Vorder- und Rückseite in Falznähe eines Druckbogens angeklebten Vorsatzbogen mit einer Buchdecke verbunden ist, dadurch gekennzeichnet, dass die Vorsatzbogen den Beginn und den Abschluss des Zusammentragvorgangs der für einen Buchblock bestimmten Druckbogen bilden und mit den Druckbogen wieder vereinzelt und dem vorgesehenen Fadenheftprozess zugeführt werden, oder dass die Vorsatzbogen nach der Vereinzelung der zu einem Buchblock zusammengetragenen Druckbogen vor dem Fadenheftprozess in den Verarbeitungsvorgang eingeführt werden.

2. Verfahren nach den Anspruch 1, dadurch gekennzeichnet, dass an den Vorsatzbogen oder dem ersten und/oder letzten Druckbogen eines Buchblockes vor ihrer Einführung in den Bereich des Heftprozesses in Falznähe ein Klebstoff aufgetragen wird.

3. Verfahren nach einem der Ansprüche 1 oder 2, dadurch gekennzeichnet, dass der Heftvorgang eines Buchblockes beim Klebevorgang eines Vorsatzbogens an den Druckbogen unterbrochen bzw. unterstellt wird.

4. Verfahren nach Anspruch 3, dadurch gekennzeichnet, dass der Klebevorgang für einen Vorsatzbogen während, vor oder nach dem Vorstechen des ersten resp. letzten Druckbogens eines Buchblocks erfolgt.

5. Verfahren nach Anspruch 4, dadurch gekennzeichnet, dass der Vorsatzbogen bzw. der Druckbogen beim Klebevorgang an den Druckbogen bzw. Vorsatzbogen angepresst wird.

6. Anlage zur Herstellung von Büchern oder Broschüren, mit einem aus zusammengetragenen Druckbogen fadengehefteten Buchblock, der durch jeweils einen an der Vorder- und der Rückseite in Falznähe eines Druckbogens angeklebten Vorsatzbogen mit einer Buchdecke verbunden ist, bestehend aus einer Zusammentrageinrichtung (1) mit mehreren entlang einer Sammelstrecke (2) angeordneten Anlegern (5 - 7) für die Druckbogen und einer Vereinzelungseinrichtung (14) für die Druckbogen (10 - 12), die zwischen der Zusammentrageinrichtung (1) und einer nachfolgenden Fadenheftmaschine (26) taktweise zugeschaltet ist, dadurch gekennzeichnet, dass den Anlegern (5 - 7) der Zusammentrageinrichtung (1) an der Sammelstrecke (2) jeweils ein Anleger (3, 4) für einen Vorsatzbogen (8, 9) vor- und nachgeschaltet, oder dass jeweils ein Anleger (3, 4) für einen Vorsatzbogen (8, 9) der Vereinzelungseinrichtung (14) nachgeschaltet ist.

7. Anlage nach Anspruch 6, dadurch gekennzeichnet, dass zur klebeweisen Aufnahme und zur Halterung der Vorsatzbogen (8, 9) eine antreibbare Abstütz- und/oder Rückhaltevorrichtung vorgesehen ist.

8. Anlage nach einem der Ansprüche 6 und 7, dadurch gekennzeichnet, dass entlang eines dem Heftsattel (19) vorgeschalteten Hilfssattels (24) der Fadenhefteinrichtung eine Klebstoffauftragvorrichtung (25) vorgesehen ist.

## Claims

1. Method for manufacturing books or brochures, with a book block thread-stitched from collated printed sheets and joined to a cover by a respective end paper glued on at the front and back near the fold of a printed sheet, characterised in that the end papers form the start and finish of the process of collating the printed sheets destined to become a book block and are decollated again with the printed sheets and fed to the thread-stitching process, or that after decollation of the printed sheets that have been collated to form a book block the end papers are introduced into the processing operation ahead of the thread-stitching process.

2. Method according to claim 1, characterised in that near the fold a glue is applied on the end paper or to the first and/or last printed sheet of a book block, prior to its being introduced into the stitching process zone.

3. Method according to either of claims 1 or 2, characterised in that the operation of stitching a book block is interrupted or suspended during the operation of glueing an end paper to the printed sheet.

4. Method according to claim 3, characterised in that the operation of glueing on an end paper respectively takes place whilst, before or after piercing the respective first and last printed sheet of a book block for stitching it.

5. Method according to claim 4, characterised in that the end paper is pressed against the printed sheet or *vice versa* during the glueing operation.

6. Installation for manufacturing books or brochures, with a book block thread-stitched from collated printed sheets and joined to a cover by a respective end paper glued on at the front and back near the fold of a printed sheet, consisting of a collating device (1) having a plurality of printed sheet feeders (5 - 7) arranged along a gathering section (2) and a decollating device (14) for the printed sheets (10 - 12) which is operatively connected in timed sequence between the collating device (1) and a thread-stitching machine (26) downstream thereof, characterised in that a respective feeder (3, 4) for an end paper (8, 9) is arranged upstream and downstream of the feeders (5 - 7) of the collating device (1) along the gathering section (2), or that a respective feeder (3, 4) for an end paper (8, 9) is arranged downstream of the decollating device (14).

7. Installation according to claim 6, characterised in that a powered supporting and/or retaining fixture is provided for bonding-on the end papers (8, 9) and holding them in place.

8. Installation according to either of claims 6 and 7, characterised in that a glue applicator (25) is provided along an auxiliary saddle (24) of the thread-stitching device, which saddle (24) is arranged upstream of the stitching saddle (19).

## Revendications

1. Procédé pour la fabrication de livres ou de brochures présentant un corps d'ouvrage cousu, constitué de feuilles imprimées regroupées, qui est assemblé à une couverture par une feuille de garde respective collée sur le côté avant et le côté arrière à proximité du pli d'une feuille imprimée, **caractérisé** en ce que les feuilles de garde constituent le début et la fin du processus de regroupement des feuilles imprimées destinées à un corps d'ouvrage, et elles sont, avec les feuilles imprimées, à nouveau déliassées et apportées au processus prévu de couture, ou en ce que les feuilles de garde sont introduites dans le processus de traitement après le déliassage des feuilles imprimées regroupées en un corps d'ouvrage et avant le processus de couture.

2. Procédé selon la revendication 1, **caractérisé** en ce qu'une colle est appliquée à proximité du pli sur les feuilles de garde ou sur la première et/ou la dernière feuille imprimée d'un corps d'ouvrage avant leur introduction dans la région du processus de couture.

3. Procédé selon la revendication 1 ou 2, **caractérisé** en ce que le processus de couture d'un corps d'ouvrage est interrompu ou encore arrêté lors du processus de collage d'une feuille de garde sur les feuilles imprimées.

4. Procédé selon la revendication 3, **caractérisé** en ce que le processus de collage pour une feuille de garde s'effectue pendant, avant ou après le piquage de la première ou, respectivement, dernière feuille imprimée d'un corps d'ouvrage.

5. Procédé selon la revendication 4, **caractérisé** en ce que la feuille de garde ou feuille imprimée est, lors du processus de collage, pressée contre les feuilles imprimées ou feuilles de garde.

6. Installation pour la fabrication de livres ou de brochures présentant un corps d'ouvrage cousu, constitué de feuilles imprimées regroupées, qui est assemblé à une couverture par une feuille de garde respective collée sur le côté avant et le côté arrière à proximité du pli d'une feuille imprimée, constituée d'un dispositif de regroupement (1) avec plusieurs presseurs (5 à 7) pour les feuilles imprimées, disposés le long d'un parcours collecteur (2), et d'un dispositif de déliassage (14) pour les feuilles imprimées (10 à 12), qui est cycliquement enclenché entre le dispositif de regroupement (1) et une machine de couture consécutive (26), **caractérisée** en ce qu'un presseur respectif (3, 4) pour une feuille de garde (8, 9) précède et suit, sur le parcours collecteur (2), les presseurs (5 à 7) du dispositif de regroupement (1), ou en ce qu'un presseur respectif (3, 4) pour une feuille de garde (8, 9) fait suite au dispositif de déliassage (14).

7. Installation selon la revendication 6, **caractérisée** en ce qu'un dispositif de soutien et/ou de retenue, pouvant être entraîné, est prévu pour recevoir à l'état collé et pour maintenir les feuilles de garde (8, 9).

8. Installation selon la revendication 6 ou 7, **caractérisée** en ce qu'un dispositif d'application de colle (25) est prévu le long d'une sellette auxiliaire (24) du dispositif de couture qui précède la sellette de couture (19).
